# EUROPÄISCHE PATENTSCHRIFT

(11) **EP 0 131 538 B1**
(45) Veröffentlichungstag und Bekanntmachung des Hinweises auf die Patenterteilung: **10.12.1986**
(21) Anmeldenummer: 84730036.5
(22) Anmeldetag: 11.04.1984
(51) Int. Cl.: E03C 1/33

(54) **Befestigungsvorrichtung für einen Geräteeinsatz in einer Grundplatte, insbesondere in Küchenarbeitsplatten**
Device for mounting an appliance in a support, especially a kitchen work top
Dispositif de fixation pour un élément encastré dans une plaque de base, spécialement dans un plan de travail de cuisine

(30) Priorität: 11.07.1983 DE 3325345
(43) Veröffentlichungstag der Anmeldung: 16.01.1985
(73) Patentinhaber: Mecano-Simmonds GmbH, D-6900 Heidelberg (DE)
(72) Erfinder: Dolch, Gernot, D-6900 Heidelberg (DE)
(74) Vertreter: Presting, Hans-Joachim, Dipl.-Ing.

## Beschreibung

Die Erfindung betrifft eine Befestigungsvorrichtung für einen Geräteeinsatz in einer Grundplatte, insbesondere für Spülen und dgl. in einer Küchenarbeitsplatte, bestehend aus einem Grundkörper, der mit einem Vorsprung in den Geräteeinsatz einrastbar, mit gegenüberliegenden Zungen und einem Spannelement versehen ist, ferner aus einem laschenartigen Element mit Greifkrallen, das mittels des Spannelementes mit der Grundplatte verbindbar ist.

Derartige Geräteeinsätze bestehen aus Spülen, Abtropfbecken, Herdplatteneinsätzen und dgl., die mittels der Befestigungsvorrichtung dauerhaft aber ggf. lösbar mit der Grundplatte aus Holz, Kunststoff oder ähnlichen Werkstoffen verspannt werden.

Die Befestigungsvorrichtung wird jeweils in mehreren Stücken um den Umfang des Geräteeinsatzes verteilt angeordnet, und es bedarf daher grosser Stückzahlen. Die Einzelteile stellen somit Massenartikel dar, die einfach, billig und robust herzustellen sind.

Die eingangs bezeichnete Befestigungsvorrichtung ist aus der DE-A-2 938 135 bekannt. Weitere derartige Befestigungsvorrichtungen sind in den DE-A-2 755 972 und DE-A-2 818 866 beschrieben. Aus diesem Stand der Technik ist ein Grundkörper mit einem scharnierartig angesetzten Befestigungselementträger bekannt, wobei der Befestigungselementträger gleichzeitig das laschenartige Element mit den Greifkrallen aufnimmt. Obgleich diese Befestigungsvorrichtungen alle Forderungen der Praxis erfüllen, hat sich gezeigt, dass auch zufriedenstellende Befestigungsvorrichtungen noch weiterzuentwickeln sind, nämlich dann, wenn bislang unberücksichtigte Eigenschaften erfüllt werden sollen.

Die Erfindung hat sich zum Ziel gesetzt, die bekannten Befestigungsvorrichtungen hinsichtlich der Positionierung der laschenartigen Elemente, die die Greifkrallen aufweisen, am Umfang der Geräteeinsätze vor und während der Montage zu erleichtern.

Die gestellte Aufgabe wird dadurch gelöst, dass an dem Grundkörper in dem Bereich des Spannelementes zumindest ein elastischer Fortsatz vorgesehen ist, dass das freie Ende des Fortsatzes sich jeweils in Anlage am laschenartigen Element mit den Greifkrallen befindet und dass der Fortsatz jeweils das laschenartige Element am Spannelement ausserhalb der Spannposition festhält. Alleine beim Zusammenbau der Einzelteile kann aufgrund des Erfindungsgedankens jede einzelne Befestigungsvorrichtung auf eine einheitliche Position eingestellt werden, wobei der elastische Fortsatz und das Spannelement, z.B. eine Schraube, diesen Abstand des laschenartigen Elementes zum Grundkörper in den gewünschten Grenzen hält. Die Erfindung ermöglicht somit eine Arbeitserleichterung bei der Montage. Für den Fall, dass die Befestigung aber auch wieder einmal gelöst werden soll, unterstützt der elastische Fortsatz das Abheben des laschenartigen Elementes von der Grundplatte und nimmt bei entsprechender Lage des Spannelementes wieder die Montageposition ein.

Die Federkraft des elastischen Fortsatzes kann je nach dem verwendeten Werkstoff auf unterschiedliche Art erzeugt werden. Bei Kunststoffen ist es vorteilhaft, dass der Grundkörper und der elastische Fortsatz einstückig hergestellt sind, wobei der Fortsatz während der Herstellung einen gestreckten Streifen bildet oder in Bogenform herstellbar ist.

Noch grössere Federkräfte werden ermöglicht, indem der elastische Fortsatz vorspannbar ist.

Die Erfindung ermöglicht sodann die Anwendung unterschiedlicher laschenartiger Elemente. Hierzu ist vorgesehen, dass zumindest zwei Fortsätze symmetrisch zum Spannelement verlaufend angeordnet sind. Bewegungen des Spannelementes erfolgen daher unter Anwendung parallel zum Spannelement gerichteter Kräfte am laschenartigen Element.

Der Anwendungsbereich der Erfindung wird ausserdem dadurch erheblich erweitert, indem das laschenartige Element mittels eines Schlitzes am Spannelement und mittels zumindest eines Stegs am Grundkörper geführt und zum Grundkörper bzw. zum Spannelement quer einstellbar ist.

Die Positionierung des laschenartigen Elementes an der Grundplatte wird ferner dadurch erleichtert, dass das laschenartige Element im Bereich des Schlitzes zumindest eine Stufe bildet.

Die Verbindung des elastischen Fortsatzes mit dem Spannelement und dem laschenartigen Element, das die Greifkrallen trägt, wird auf einfache Weise dadurch geschaffen, dass der Fortsatz am freien Ende mit einer durchgehenden Öffnung für das Spannelement versehen ist.

Bei der Montage wirkt oft auch noch die Handhabung der laschenartigen Elemente zeitsparend und arbeitserleichternd. Zur Verbesserung der Erfindung in dieser Richtung wird vorgeschlagen, dass der Fortsatz zumindest eine Anschlagsfläche für das in etwa horizontaler Ebene schwenkbare laschenartige Element aufweist. Diese Anschlagsfläche gestattet, sämtliche laschenartigen Elemente in die für die Montage günstige Richtung gleichzeitig einzustellen.

Eine weitere Erleichterung der Montage- oder Demontagearbeiten in oft engen Ringspalten zwischen dem Ringsteg des Geräteeinsatzes und dem Ausschnitt in der Grundplatte wird ausserdem erzielt, indem der Fortsatz im wesentlichen innerhalb der Dikken- oder der Breiten-Erstreckung des Grundkörpers angeordnet ist.

Eine sehr raumsparende, kompakte und leicht zu handhabende Befestigungsvorrichtung wird insbesondere auch dadurch geschaffen, dass der Fortsatz mit seinem freien Ende zwischen parallel beabstandeten Abschnitten des laschenartigen Elementes liegt, wobei das Spannelement sowohl das laschenartige Element als auch das freie Ende des Fortsatzes durchdringt.

Schliesslich besteht eine ergänzende Verbesserung der Erfindung darin, dass das laschenartige Element mit mehreren, jeweils Greifkrallen aufweisenden, sich nach mehreren Richtungen in einer Ebene erstreckenden Hebelarmen versehen ist.

Ausführungsbeispiele sind in der Zeichnung schematisch dargestellt und werden im folgenden näher beschrieben. Es zeigen:
Fig. 1 eine Seitenansicht der Befestigungsvorrichtung gemäss einem ersten Ausführungsbeispiel,
Fig. 2 eine Ansicht in Richtung A gemäss Fig. 1 und
Fig. 3 eine Ansicht in Richtung B gemäss Fig. 1,
Fig. 4 eine Seitenansicht eines zweiten Ausführungsbeispiels (von der Seite wie Fig. 1 gesehen) und
Fig. 5 die zu Fig. 4 gehörende Ansicht von vorne.

Die Befestigungsvorrichtung weist einen Grundkörper 1 und ein Spannelement 2 in Form einer Kopfschraube auf. Das laschenartige Element 3 wird in dem gezeichneten Montagezustand mittels des elastischen Fortsatzes 4 in einem veränderbaren Abstand 5 zum Grundkörper 1 gehalten. Der elastische Fortsatz 4 ist Bestandteil des aus Polyamid gefertigten Grundkörpers 1 und bildet den bei Herstellung gestreckten Streifen 4a, der wie gezeichnet (Fig. 1 und 5) nach Montage bogenförmig verläuft. Die Bogenform 4b kann dazu dienen, die Federkraft im Fortsatz 4 zu erzeugen bzw. zu steigern. Der elastische Fortsatz 4 ist an seinem freien Ende 4c (Fig. 5) mit einer durchgehenden Öffnung 4d für das Spannelement 2 versehen. Das freie Ende 4c des Fortsatzes 4 bildet durch den rechteckigen Umriss am Ende 4c gleichzeitig eine Anschlagsfläche 4e für das in Einbaustellung in horizontaler Ebene schwenkbare laschenartige Element 3.

Die Wirkungen der beiden dargestellten Ausführungsbeispiele gemäss den Fig. 1 bis 3 einerseits und den Fig. 4 und 5 andererseits sind teils übereinstimmen, teils unterschiedlich.

Gemäss Fig. 1 ist das laschenartige Element mit den Greifkrallen 6 mittels zweier Fortsätze 4a (Fig. 2 und 3) im Bereich des Spannelementes 2 symmetrisch gehalten, so dass die bestehende Federkraft das laschenartige Element stets gegen den Kopf 2a des Spannelementes 2 drückt. Damit ist die Befestigungsvorrichtung in «Offenstellung» fixiert. Das laschenartige Element 3 weist zusätzlich den Schlitz 7 auf und ist ausserdem mit zwei Stegen 8 versehen (Fig. 2 und 3), wobei die Stege am Grundkörper 1 jeweils mit Vorsprüngen 8a in Nuten 9 in Längsrichtung des Grundkörpers 1 geführt sind. Zum Einbauen werden alle laschenartigen Elemente 3 ferner in eine höhere Stufe eingestellt, wodurch sich eine Fixierung der laschenartigen Elemente in der «Offenstellung» ergibt, wobei jedoch gleichzeitig eine vorbereitete Einbaustellung erreicht wird. Die laschenartigen Elemente 3 gleiten hierbei in der Nute 9 und im Schlitz 7 in der gewünschten Richtung. Die ausgeschwenkte Stellung des laschenartigen Elementes 3 ist in Fig. 1 strichpunktiert dargestellt.

Gemäss den Fig. 4 und 5 wird das laschenartige Element 3 mit den Greifkrallen 6 mittels eines einzigen Fortsatzes 4b gehalten. Der elastische Fortsatz 4b ist durch den Streifen 4a innerhalb der Dicken-Erstreckung des Grundkörpers 1 angeordnet, so dass sich eine besonders schmale Gesamtbreite der Befestigungsvorrichtung ergibt.

Eine gedrungene kompakte Bauweise ergibt sich ebenfalls dadurch, dass das laschenartige Element 3 mit parallel in Abständen befindlichen Abschnitten 3a und 3b ausgeführt ist, die durch U-förmiges Umbiegen zustandekommen, wobei der Abstand der Abschnitte 3a und 3b durch die Dicke des Streifens 4a so bestimmt wird, dass ausreichend Spiel vorhanden ist, um ein Schwenken des laschenartigen Elementes 3 zu gestatten. Zur Montage werden die laschenartigen Elemente kurzerhand in die Erstrekkungsrichtung der Streifen 4a geschwenkt, wobei die Schwenkung durch die Anschlagsfläche 4e begrenzt wird. Die Befestigungsvorrichtung nimmt daher einen kleinstmöglichen Raum ein und vermindert auch den Transportraum, indem Zwischenräume weitestgehend vermieden werden. Beide Ausführungsformen bauen sehr schmal, wobei auch bei mehreren elastischen Fortsätzen 4 (Fig. 2 und 3) die Breiten-Erstreckung ausreicht, um zwei oder mehr Fortsätze unterzubringen.

Beide Ausführungsformen können im übrigen auch mit laschenartigen Elementen 3 versehen sein, an denen mehrere Hebelarme 11 unterschiedlicher Länge angeordnet sind, von denen jeweils die passende Länge eingesetzt wird.

## Patentansprüche

1. Befestigungsvorrichtung für einen Geräteeinsatz in einer Grundplatte, insbesondere für Spülen und dgl. in einer Küchenarbeitsplatte, bestehend aus einem Grundkörper, der mit einem Vorsprung in den Geräteeinsatz einrastbar, mit gegenüberliegenden Zungen und einem Spannelement versehen ist, ferner aus einem laschenartigen Element mit Greifkrallen, das mittels des Spannelementes mit der Grundplatte verbindbar ist, dadurch gekennzeichnet, dass an dem Grundkörper (1) in dem Bereich des Spannelementes (2) zumindest ein elastischer Fortsatz (4) vorgesehen ist, dass das freie Ende (4c) des Fortsatzes (4) sich jeweils in Anlage am laschenartigen Element (3) mit den Greifkrallen (6) befindet und dass der Fortsatz (4) jeweils das laschenartige Element (3) am Spannelement (2) ausserhalb der Spannposition festhält.

2. Befestigungsvorrichtung nach Anspruch 1, dadurch gekennzeichnet, dass der Grundkörper (1) und der elastische Fortsatz (4) einstückig hergestellt sind, wobei der Fortsatz (4) während der Herstellung einen gestreckten Streifen (4a) bildet oder in Bogenform herstellbar ist.

3. Befestigungsvorrichtung nach den Ansprüchen 1 und 2, dadurch gekennzeichnet, dass der elastische Fortsatz (4) vorspannbar ist.

4. Befestigungsvorrichtung nach einem oder mehreren der Ansprüche 1 bis 3, dadurch gekennzeichnet, dass zumindest zwei Fortsätze (4) symmetrisch zum Spannelement (2) verlaufend angeordnet sind.

5. Befestigungsvorrichtung nach den Ansprüchen 1 bis 4, dadurch gekennzeichnet, dass das laschenartige Element (3) mittels eines Schlitzes (7) am Spannelement (2) und mittels zumindest eines Steges (8) am Grundkörper (1) zugeführt und zum Grundkörper (1) bzw. zum Spannelement (2) quer einstellbar ist.

6. Befestigungsvorrichtung nach einem oder mehreren der Ansprüche 1 bis 5, dadurch gekennzeichnet, dass das laschenartige Element (3) im Bereich des Schlitzes (7) zumindest eine Stufe bildet.

7. Befestigungsvorrichtung nach einem oder mehreren der Ansprüche 1 bis 6, dadurch gekennzeichnet, dass der Fortsatz (4) am freien Ende (4c) mit einer durchgehenden Öffnung (4d) für das Spannelement (2) versehen ist.

8. Befestigungsvorrichtung nach einem oder mehreren der Ansprüche 1 bis 7, dadurch gekennzeichnet, dass der Fortsatz (4) zumindest eine Anschlagsfläche (4e) für das in etwa horizontaler Ebene schwenkbare laschenartige Element (3) aufweist.

9. Befestigungsvorrichtung nach den Ansprüchen 1 bis 8, dadurch gekennzeichnet, dass der Fortsatz (4) im wesentlichen innerhalb der Dicken- oder der Breiten-Erstreckung des Grundkörpers (1) angeordnet ist.

10. Befestigungsvorrichtung nach einem oder mehreren der Ansprüche 1 bis 9, dadurch gekennzeichnet, dass der Fortsatz (4) mit seinem freien Ende (4c) zwischen parallel beabstandeten Abschnitten (3a, 3b) des laschenartigen Elementes (3) liegt, wobei das Spannelement (2) sowohl das laschenartige Element (3) als auch das freie Ende (4c) des Fortsatzes (4) durchdringt.

11. Befestigungsvorrichtung nach einem oder mehreren der Ansprüche 1 bis 10, dadurch gekennzeichnet, dass das laschenartige Element (3) mit mehreren, jeweils Greifkrallen (6) aufweisenden, sich nach mehreren Richtungen in einer Ebene erstreckenden Hebelarmen (11) versehen ist.

## Claims

1. Attachment device for an equipment insert in a base plate, in particular for rinsing arrangements and such like in a kitchen work-top, consisting of a base body, which is able to be engaged by a projection into the equipment insert, and which is provided with opposing tongues and a clamping element, and also consisting of a strip-like element with gripper claws, which is able to be connected with the base plate by means of the clamping element, characterized in that on the base body (1) in the region of the clamping element (2) at least one elastic extension (4) is provided, that the free end (4c) of the extension (4) in each case is situated lying against the strip-like element (3) with the gripper claws (6) and that the extension (4) in each case secures the strip-like element (3) on the clamping element (2) outside the clamping position.

2. Attachment device according to Claim 1, characterized in that the base body (1) and the elastic extension (4) are produced in one piece, whereby during production the extension (4) forms an elongated band (4a) or is able to be produced in curved form.

3. Attachment device according to Claims 1 and 2, characterized in that the elastic extension (4) is able to be prestressed.

4. Attachmentdevice according to one or more of Claims 1 to 3, characterized in that at least two extensions (4) are arranged running symmetrically to the clamping element (2).

5. Attachment device according to Claims 1 to 4, characterized in that the strip-like element (3) is carried by means of a slit (7) on the clamping element (2) and by means of at least one cross-piece (8) on the base body (1) and is transversely adjustable with respect to the base body (1) or respectively to the clamping element (2).

6. Attachment device according to one or more of Claims 1 to 5, characterized in that the strip-like element (3) forms at least one step in the region of the slit (7).

7. Attachment device according to one or more of Claims 1 to 6, characterized in that the extension (4) is provided on the free end (4c) with a continuous opening (4d) for the clamping element (2).

8. Attachment device according to one or more of Claims 1 to 7, characterized in that the extension (4) has at least one stop face (4e) for the strip-like element (3) which is able to be pivoted in an approximately horizontal plane.

9. Attachment device according to Claims 1 to 8, characterized in that the extension (4) is arranged substantially within the thickness or width extent of the base body (1).

10. Attachment device according to one or more of Claims 1 to 9, characterized in that the extension (4) lies with its free end (4c) between sections (3a, 3b) of the strip-like element (3) which are spaced parallel apart from each other, whereby the clamping element (2) penetrates both the strip-like element (3) and also the free end (4c) of the extension (4).

11. Attachment device according to one or more of Claims 1 to 10, characterized in that the strip-like element (3) is provided with several lever arms (11), each having gripper claws (6) and extending in several directions in one plane.

## Revendications

1. Disposition de fixation pour un élément encastré dans une plaque de base, en particulier pour évier et analogue dans un plan de travail de cuisine, constitué d'un corps de base, qui peut être encliqueté avec une saillie dans l'élément encastré, muni de languettes opposées et d'un élément de serrage, et constitué de plus d'un élément en forme de collier avec griffes de préhension, qui peut être relié à la plaque de base au moyen de l'élément de serrage, caractérisé en ce qu'au moins un prolongement élastique (4) est prévu sur le corps de base (1) dans la zone de l'élément de serrage (2), en ce que l'extrémité libre (4c) du prolongement (4) se trouve, à chaque fois, en place contre l'élément (3) en forme de collier comportant les griffes de préhension (6) et en ce que le prolongement (4) maintient, à chaque fois, l'élément (3) en forme de collier contre l'élément de serrage (2) en dehors de la position de serrage.

2. Dispositif de fixation selon la revendication 1, caractérisé en ce que le corps de base (1) et le prolongement élastique (4) sont réalisés en une seule pièce, le prolongement (4) formant pendant la fabrication une bande allongée (4a) ou pouvant être réalisé en une forme cintrée.

3. Dispositif de fixation selon les revendications 1 et 2, caractérisé en ce que le prolongement élastique (4) peut être précontraint.

4. Dispositif de fixation selon une ou plusieurs des revendications 1 à 3, caractérisé en ce qu'au moins deux prolongements (4) s'étendent symétriquement à l'élément de serrage (2).

5. Dispositif de fixation selon les revendications 1 à 4, caractérisé en ce que l'élément (3) en forme de collier est guidé au moyen d'une fente (7) contre l'élément de serrage (2) et au moyen d'au moins une traverse (8) contre le corps de base (1) et peut être réglé transversalement au corps de base (1) ou à l'élément de serrage (2).

6. Dispositif de fixation selon une ou plusieurs des revendications 1 à 5, caractérisé en ce que l'élément (3) en forme de collier, dans la zone de la fente (7), forme au moins un gradin.

7. Dispositif de fixation selon une ou plusieurs des revendications 1 à 6, caractérisé en ce que le prolongement (4) à son extrémité libre (4c) est muni d'une ouverture continue (4d) pour l'élément de serrage (2).

8. Dispositif de fixation selon une ou plusieurs des revendications 1 à 7, caractérisé en ce que le prolongement (4) comporte au moins une surface de butée (4e) pour l'élément (3) en forme de collier pouvant pivoter dans un plan à peu près horizontal.

9. Dispositif de fixation selon les revendications 1 à 8, caractérisé en ce que le prolongement (4) est disposé pour l'essentiel à l'intérieur de l'épaisseur ou de la largeur du corps de base (1 ).

10. Dispositif de fixation selon une ou plusieurs des revendications 1 à 9, caractérisé en ce que le prolongement (4), avec son extrémité libre (4c), se trouve entre des segments (3a, 3b) espacés parallèlement de l'élément (3) en forme de collier, l'élément de serrage (2) traversant aussi bien l'élément (3) en forme de collier que l'extrémité libre (4c) du prolongement (4).

11. Dispositif de fixation selon une ou plusieurs des revendications 1 à 10, caractérisé en ce que l'élément (3) en forme de collier est muni de plusieurs bras de levier (11) comportant chacun des griffes de préhension (6) et s'étendant selon plusieurs directions dans un plan.
